# FASCICULE DE BREVET EUROPEEN

(11) **EP 1 951 967 B1**
(45) Date de publication et mention de la délivrance du brevet: **20.05.2009**
(21) Numéro de dépôt: 06831176.0
(22) Date de dépôt: 27.11.2006
(51) Int. Cl.: E04B 2/86

(54) **DISPOSITIF D'ASSEMBLAGE DE PANNEAUX DESTINÉ À FORMER UN COFFRAGE PERDU**
VORRICHTUNG ZUR ANORDNUNG VON PANEELEN ZUR FORMUNG EINER PERMANENTEN FORM
DEVICE FOR ASSEMBLING PANELS WHICH IS INTENDED TO FORM A PERMANENT FORMWORK

(30) Priorité: 25.11.2005 FR 0511945
(43) Date de publication de la demande: 06.08.2008
(73) Titulaire: Ott, Renaud, 69007 Lyon (FR)
(72) Inventeur: Ott, Renaud, 69007 Lyon (FR)
(74) Mandataire: Maureau, Philippe
(86) Numéro de dépôt international: PCT/FR2006/002592
(87) Numéro de publication internationale: WO 2007/060337

(56) Documents cités:
- EP-A- 0 764 745
- DE-U1- 8 814 337
- FR-A- 2 540 539
- US-A- 4 604 843
- US-A- 5 809 728

## Description

La présente invention concerne un dispositif d'assemblage de panneaux destiné à former un coffrage perdu.

Il est connu de réaliser un tel dispositif comprenant :
- un ensemble de panneaux comportant des rainures présentant une forme en contre dépouille débouchant latéralement sur une face intérieure du panneau et longitudinalement sur un champ supérieur et inférieur du panneau,
- au moins un écarteur de panneau comprenant de part et d'autre un organe de coulissement présentant une forme au moins partiellement complémentaire à celle d'une rainure, destiné à être glissé verticalement dans une rainure par le champ supérieur d'un panneau.

Le document FR2738856 décrit en particulier un tel dispositif.

Le documert FR-A-2540539 décrit un dispositif d'assemblage comportant toutes les caractéristiques du préambule de la revendication 1.

Un tel dispositif permet effectivement de réaliser un coffrage.

Il apparaît toutefois qu'un tel dispositif impose d'utiliser des inserts d'assemblages entre les panneaux. Aucun élément ne permet d'assembler les premiers inserts situés en vis à vis sur lesquels viennent s'encastrer la rangée inférieure de panneaux. Il est donc très difficile de positionner le coffrage dans l'axe du mur à construire. En outre, la rangée inférieure de panneaux n'est pas solidaire de la fondation ou de la dalle.

Le problème technique à la base de l'invention est donc de fournir un dispositif d'assemblage de panneau pour former un coffrage perdu permettant un positionnement facile des panneaux par rapport à l'axe du mur à construire, ceci en conservant une construction simple de l'assemblage.

A cet effet, la présente invention a pour objet un dispositif d'assemblage du type précité, **caractérisé en ce que** chaque écarteur comprend des moyens de fixation sur un autre écarteur adjacent dans le sens vertical pour former une succession de parallélogrammes indéformables,
en ce que le dispositif d'assemblage comprend de plus un support fixé sur le sol dans l'axe du mur à construire, sur lequel est fixé un écarteur de base de façon à déterminer l'orientation relative de l'écarteur de base par rapport au support,
et en ce que les organes de coulissement de l'écarteur de base sont destinés à être reçus dans une rainure des panneaux de la rangée inférieure de l'assemblage lors du positionnement de cette rangée inférieure.

Grâce aux dispositions selon l'invention, l'assemblage du coffrage est beaucoup plus simple, et permet d'obtenir facilement un alignement sur l'axe souhaité du mur.

En particulier, pour poser la rangée inférieure de panneau, il suffit de tracer l'axe du mur au sol, puis de positionner le support sur cet axe, puis de positionner ensuite les écarteurs de base sur ce support.

Il est ensuite possible de positionner facilement les premières rangées de panneaux de part et d'autre sur les moyens de coulissement des écarteurs de base qui servent de guide de positionnement, puis de fixer des écarteurs supplémentaires sur les écarteurs de base, dans les rainures des panneaux de la première rangée de panneau, et de continuer pour réaliser le coffrage.

Le positionnement initial des premiers éléments du coffrage est donc grandement facilité.

En outre, la fixation directe des écarteurs les uns sur les autres permet de supprimer les inserts de liaisons utilisés dans l'art antérieur. Le temps d'assemblage est diminué, ainsi que le nombre de pièce nécessaire, et donc le coût du dispositif

Avantageusement, l'écarteur de base peut être emboîté sur le support en des emplacements de fixation déterminés.

Ces dispositions permettent de faciliter le positionnement relatif de l'écarteur de base par rapport au support.

De préférence, le support est constitué par un profilé plat et souple.

L'utilisation d'un profilé plat permet de faciliter sa manipulation. Un profilé souple peut de plus être utilisé sous forme de rouleau facilement stockable et positionnable sur le sol, le long de l'axe du mur. Un tel profilé souple est également sécable facilement.

Avantageusement, le dispositif comprend des moyens de fixation et de solidarisation de l'ensemble comprenant le support et écarteur de base à la fondation ou à la dalle, au niveau de l'axe du mur à construire.

Ces dispositions permettent de réaliser simultanément la fixation d'un écarteur de base et du support, et la fixation du support sur le sol.

De préférence, les moyens de fixation et de solidarisation de l'ensemble comprenant le support et écarteur de base comprennent un trou et un téton de forme complémentaire, le téton étant percé par un trou traversant permettant le passage d'une tige de fixation et de solidarisation.

Avantageusement, le support comprend des moyens de fixation pour un écarteur de base espacés à distance régulière.

De préférence, au moins un écarteur comprend les organes de coulissement comportant un profilé en forme de demi-cylindre.

Ces dispositions permettent de limiter les frottement lors de l'insertion des moyens de coulissement dans une rainure des panneaux, et de faciliter la réalisation des écarteurs.

Avantageusement, les organes de coulissement d'au moins un écarteur comprennent une premiere partie supérieure de guidage, de préférence en forme de cylindre, dépassant d'un panneau d'une rangée située en regard de l'écarteur et destinée au positionnement d'un panneau d'une rangée supérieure à celle située en regard de l'écarteur.

De préférence, les organes de coulissement d'au moins un écarteur comprennent une seconde partie inférieure de diamètre réduit pouvant être encastrée dans la première partie supérieure de guidage d'un écarteur adjacent.

De préférence, au moins un écarteur présente une forme en U ou en H, avec une portion intermédiaire reliant deux montants comprenant les organes de coulissement.

Ces dispositions permettent dé minimiser la matière utilisée pour chaque écarteur.

Avantageusement, le dispositif comprend un embout de fermeture du coffrage comportant au moins une rainure sur ses champs périphériques, dans laquelle est reçue au moins une portion des montants d'un écarteur.

Ces dispositions permettent de positionner simplement un embout sur un écarteur pour réaliser la fermeture du coffrage.

De préférence, l'embout de fermeture du coffrage comporte sur ses champs périphériques une première et une seconde rainure, la distance entre la première rainure et une première face de l'embout étant supérieure à la distance entre la seconde rainure et une seconde face de l'embout.

Ces dispositions permettent, en introduisant l'embout sur un écarteur par la première ou la seconde rainure, d'obtenir un coffrage dont les dimensions perpendiculairement au plan de l'embout peuvent prendre deux valeurs différentes.

Dans le cas ou deux embouts de coffrages se font face, pour définir un emplacement de fenêtre par exemple, quatre positionnements différents de cet emplacement sont possibles suivant la rainure utilisée pour introduire l'embout sur l'écarteur.

Avantageusement, le champ supérieur et/ou le champ latéral des panneaux comprend des parties en saillies ou en creux de forme complémentaire à des parties en creux ou en saillie ménagées sur le champ inférieur du panneau adjacent dans le sens vertical ou un champ latéral du panneau adjacent dans le sens horizontal.

Ces dispositions permettent un emboîtement horizontal et/ou vertical lors de l'assemblage de ces panneaux entre eux. Ainsi, Ces dispositions permettent de supprimer les inserts de liaisons entre panneaux utilisés dans l'art antérieur. Ces dispositions permettent également la fabrication de panneaux de faible épaisseur en matériaux plus durs, comme par exemple le béton allégé, ou le plâtre allégé ou autre. En effet, pour permettre l'encastrement des panneaux sur les inserts, il était nécessaire précédemment de prévoir le creusement de rainures sur les champs supérieurs et inférieurs du panneau, qui occasionnait la création d'une languette sur la face extérieure des panneaux constituant une zone de fragilité.

De préférence, au moins une partie en saillie s'étend sur toute la longueur du panneau.

Ces dispositions permettent d'améliorer l'étanchéité de l'assemblage de panneaux.

Avantageusement, les rainures des panneaux sont disposées à espace régulier.

De préférence, les moyens de fixation des écarteurs sont des moyens de clipage comprenant un crochet destiné à coopérer avec une encoche ménagée dans un écarteur adjacent comprenant un bord de retenue, l'encoche étant ouverte dans au moins une direction transversale à la direction de retenue du rebord.

Ces dispositions permettent de facilement déclipper ces éléments en cas de besoin avec une pointe de tournevis. En effet, sur un chantier, il est souhaitable d'avoir la possibilité de défaire un clip, par exemple pour corriger une erreur de montage, ou pour apporter une modification au coffrage avant le coulage du béton, ce qui n'était pas possible dans les dispositifs selon l'art antérieur.

Avantageusement, un écarteur de base présente une hauteur inférieure au tiers de la hauteur d'un écarteur n'étant pas un écarteur de base.

Ces dispositions permettent, avec un écarteur de base de faible hauteur positionné au sol, de faciliter le positionnement de la rangée inférieure de panneau sur les moyens de coulissement de ces écarteurs.

De toute façon, l'invention sera bien comprise à l'aide de la description qui suit, en référence au dessin schématique annexé représentant, à titre d'exemple non limitatif, une forme d'exécution de ce dispositif.
La figure 1 est une vue en perspective du support, réalisé sous forme de profilé plat.
La figure 2 est une vue en perspective d'un écarteur de base en cours de positionnement sur le support.
La figure 3 est une perspective d'un écarteur en U.
La figure 4 est une vue en perspective d'un panneau.
La figure 5 est une vue en perspective d'un embout de fermeture de mur.
La figure 6 est une vue en perspective d'une équerre.
La figure 7 est une vue de dessus de l'équerre de figure 6.
Les figures 8 à 14 représentent différentes étapes de réalisation d'un coffrage en utilisant le dispositif selon l'invention.

Selon un mode de réalisation représenté sur les figures 1 à 5, un dispositif d'assemblage de panneaux destiné à former un coffrage perdu selon l'invention comprend un ensemble de panneaux 24, des écarteurs de panneaux 5, 13, au moins un support 1 sous forme de profilé, et des embouts 30 de fermeture des murs.

Ainsi que représenté sur la figure 4, Chaque panneau 24 réalisé en matériau isolant ou non-isolant comporte des rainures verticales 25 présentant une forme en contre dépouille débouchant latéralement sur une face interne du panneau et longitudinalement sur un champ supérieur du panneau. Les rainures des panneaux sont disposées à espace régulier.

La section horizontale de chacune de ces rainures présente une première portion circulaire de logement 26, et une portion droite de largeur inférieure au diamètre de la portion circulaire, qui rejoint cette portion circulaire à la face du panneau 24, en formant un épaulement susceptible de retenir un organe de forme complémentaire logé dans la rainure.

Le champ supérieur des panneaux 24 comprennent des parties en saillies 27, 28 de forme complémentaire à des parties en creux ménagées sur le champ inférieur du panneau adjacent dans le sens vertical, de façon à permettre un emboîtement vertical lors de l'assemblage de ces panneaux entre eux.

Les champs latéraux comprennent des parties en saillies 29 de forme complémentaire à des parties en creux ménagées sur le ou un champ latéral du panneau adjacent dans le sens horizontal, de façon à permettre un emboîtement horizontal lors de l'assemblage des panneaux 24 entre eux.

En particulier, les parties en saillie sur le champ supérieur sont réalisées sous forme de cran ou de languettes trapézoïdales 27, 28 se croisant et s'étendant dans deux directions transversales, permettant ainsi de réaliser un emboîtement étanche.

Sur les champs verticaux sont ménagés des gorges 30 et des languettes 29 verticales d'emboîtement des panneaux 24 entre eux.

Le dispositif comprend deux types d'écarteurs de panneaux 24 ; les écarteurs de base 5 et les écarteurs en U 13.

Un écarteur en U 13, tel que représenté sur la figure 3 comprend à l'extérieur de chacune des branches 15 du U formant des montants, un organe de coulissement présentant une forme au moins partiellement complémentaire à celle d'une rainure, destiné à être glissé longitudinalement dans une rainure par le champ supérieur d'un panneau. Les organes de coulissement de l'écarteur en forme de U comprennent :
- une partie supérieure en forme de cylindre 16,
- un profilé intermédiaire 17 en forme de demi-cylindre, et
- une extrémité inférieure 18 de diamètre réduit pouvant être encastrée dans le cylindre 16 d'un écarteur 13 adjacent ou de l'écarteur de base 5.

L'organe de coulissement 16, 17, 18 est relié à la branche de l'écarteur par un première portion profilée plane 14 dans le plan du U, pouvant être logé dans la partie droite de la rainure 25 d'un panneau 24.

La branche 15 de l'écarteur 13 comprend également une seconde portion profilée plane 19, perpendiculaire au plan du U, destinée au guidage du mouvement de l'écarteur par un appui plan contre la face du panneau 24 lors de son mouvement vertical d'introduction de l'organe de coulissement 16, 17, 18 dans la rainure 25 du panneau 24.

La branche 15 de l'écarteur 13 comprend une troisième portion profilée plane 20 dans le plan du U, adjacente et perpendiculaire à la seconde portion 19, qui comporte dans sa partie haute une encoche 21 avec un rebord de retenue dans le plan du U destiné à l'accrochage d'un crochet de clipage 21'.

Dans le prolongement de la partie inférieure de la troisième portion profilée 20 est ménagé un crochet 21' s'étendant dans le plan du U destiné à être clippé dans une encoche 21 d'un écarteur en U 13 adjacent ou d'un écarteur de base 5. Le crochet 21' et l'encoche 21 étant ménagés dans le plan du U, l'encoche 21 est ouverte selon deux directions de part et d'autre de ce plan. Cette disposition du crochet 21' et de l'encoche 21 permet donc de facilement déclipper ces éléments en cas de besoin avec une pointe de tournevis.

Les encoches 21 et les crochets 21' constituent les moyens de clipage sur un autre écarteur adjacent dans le sens vertical pour former une succession de parallélogrammes indéformables.

La branche 15 de l'écarteur 13 comprend enfin une quatrième portion profilée plane 22, perpendiculaire au plan du U, qui épouse la forme en U dans sa partie inférieure 23 et rejoint la seconde branche 15 du U. Cette quatrième portion 22 assure un renfort de rigidité de l'écarteur 13 en forme de U.

Ainsi que représenté sur la figure 2, un écarteur de base comprend de part et d'autre des organes de coulissement présentant une forme de cylindre creux 7 complémentaire à celle d'une rainure 25 d'un panneau 24, destinés à être glissés longitudinalement dans une rainure 25 des panneaux 24 de la rangée inférieure de l'assemblage.

Comme nous l'avons vu précédemment pour l'écarteur en U 13, chaque organe de coulissement 7 est relié à deux branches de l'écarteur 5 par une première portion profilée plane dans un plan vertical, pouvant être logé dans la partie droite de la rainure d'un panneau.

La branche de l'écarteur comprend également une seconde portion profilée plane 6, perpendiculaire à la première portion, destinée au guidage du mouvement de l'écarteur par un appui plan contre la face du panneau lors de son mouvement vertical d'introduction de l'organe de coulissement 7 dans la rainure 25 du panneau 24.

L'écarteur 5 comprend une troisième portion profilée plane 9 reliant les deux branches, dans le plan vertical, adjacente et perpendiculaire aux seconde portions 6, qui comporte dans sa partie haute de chaque côté une encoche 10 avec un rebord de retenue destiné à l'accrochage d'un crochet de clipage 21' d'un écarteur en U.

La lumière 12 du cylindre 7 de l'écarteur de base 5 permet de loger l'extrémité inférieure de diamètre réduit 18 des moyens de coulissement d'un écarteur en U.

L'écarteur de base 5 est destiné à être fixé sur un support 1 fixé sur le sol parallèlement à l'axe du mur à construire, constitué par un profilé représenté sur la figure 1.

Le profilé plat 1, fixé sur la fondation ou la dalle, est percé de trous 2 constituant des moyens de fixation pour un écarteur de base 5 espacés à distance régulière, permettant le positionnement des écarteurs de base 5 à distance régulière selon l'axe du mur.

Ainsi que représenté sur la figure 2, les moyens de fixation de l'écarteur de base 5 sur le profilé plat 1 comprennent un téton 3 de forme complémentaire au trou 2 du profilé 1, le téton 3 étant percé par un trou traversant 4 permettant le passage d'une tige de fixation et de solidarisation de l'ensemble profilé 1 et écarteur de base 5 à la fondation ou à la dalle, au niveau de l'axe du mur à construire.

Le téton 3 est ménagé dans la une surface inférieure plane de l'écarteur de base, dans une encoche 11 dont la largeur permet l'emboîtement de l'écarteur de base 5 sur le profilé 1, ce qui détermine l'orientation relative de l'écarteur de base 5 par rapport au profilé 1. En particulier, il est avantageux de forcer le positionnement des écarteurs de base perpendiculairement à l'axe du mur et du profilé 1.

Ainsi que représenté sur la figure 5, un embout de fermeture 30 est constitué par un parallélépipède en matériau isolant ou non ayant pour largeur l'épaisseur du béton coulé entre coffrage et pour hauteur la hauteur des panneaux. L'embout comprend sur ses champs périphériques une première et une seconde rainures 31, 32, la distance entre la première rainure 31 et une première face de l'embout destinée à être dirigée vers l'extérieur de l'assemblage étant supérieure de un tiers environ à la distance entre la seconde rainure 32 et une seconde face de l'embout destinée à être dirigée vers l'intérieur de l'assemblage.

Chacune des rainures 31 et 32 présente une profondeur et une largeur permettant l'emboîtement des montant d'un écarteur en U 13, et en particulier des portions profilées 20 et 22. La figure 14 illustre le positionnement d'un embout sur un écarteur en U 13, qui se situe une fois positionné entre les montants formant les branches du U.

Un tel embout sert à la fermeture des murs pour la création d'ouverture dans le mur en béton.

Ainsi que représenté sur les figures 6 et 7, pour réaliser un angle entre deux portions de coffrage, il est possible d'utiliser une équerre 33 d'angle variable.

Une telle équerre 33 comporte deux branches inclinées 34, 35 l'une par rapport à l'autre, reliées par une charnière 36 par un premier bord.

Le second bord de chacune des branches comprend un retour 37 situé à l'extérieur de l'angle formé par la charnière et perpendiculaire à la branche 34, 35 à partir de la laquelle il s'étend, sur lequel est ménagé des moyens de coulissement 38 dans une rainure 25 d'un panneau, permettant notamment le positionnement de l'équerre dans les raninures de deux panneaux des deux portions de coffrage, mais également l'empilement de plusieurs équerres par une partie d'extrémité 39 de diamètre réduit. Les moyens de coulissement présentent au moins partiellement une section de demi-cylindre.

Les deux branches 34, 35 de l'équerre sont reliées par au moins une pièce de liaison amovible 40, qui maintient l'angle entre ces deux branches à une valeur déterminée, par exemple de 90°.

Il est possible de retirer cette ou ces pièces de liaison pour libérer cet angle.

Nous allons à présent détailler certaines étapes de la réalisation d'un coffrage à l'aide d'un dispositif tel que décrit ci-dessus, en référence aux figures 8 à 14.

Dans une première étape représentée sur la figure 8, on déroule sur l'axe A du mur à construire le profilé plat 1.

Dans une seconde étape représentée sur la figure 9, on positionne les écarteurs de base 5 à espace régulier sur le profilé par emboîtement au niveau d'un trou 2, par exemple tous les 25 cm, et l'on solidarise l'ensemble écarteur de base 5 et profilé 1 au sol par une pointe acier 41 fixant l'écarteur de base 5 en son milieu par le trou 4. Les écarteurs sont ainsi positionnés perpendiculairement à l'axe du mur.

Dans une troisième étape représentée sur la figure 10, on positionne les panneaux des deux rangées inférieures en vis à vis de l'assemblage en utilisant les cylindres 7 des écarteurs de base 5 comme guide de positionnement sur lesquels viennent se loger les rainures 25 des panneaux 24. II est à noter qu'un seul panneau est représentée sur la figure 10.

Dans une quatrième étape représentée sur la figure 11, on introduit dans les rainures des panneaux des deux rangées inférieures, les organes de coulissement d'un écarteur en U 13 pour positionner cet écarteur au dessus de l'écarteur de base 5 sur lequel il se clippe.

II est à noter, comme cela est visible sur la figure 13 sur laquelle l'écarteur de base n'est pas représenté, que les parties de guidage 16 de l'écarteur 13 dépassent d'un panneau d'une rangée située en regard de l'écarteur, pour permettre le positionnement d'un panneau d'une rangée supérieure à celle située en regard de l'écarteur.

Dans une cinquième étape, représentée sur la figure 12, on positionne une seconde rangée de panneau, puis une seconde rangée d'écarteurs en U.

Comme il va de soi, l'invention ne se limite pas à la seule forme de réalisation de cet appareil, décrite ci-dessus à titre d'exemple, mais elle embrasse au contraire toutes les variantes couvertes par les revendications annexées.

## Revendications

1. Dispositif d'assemblage de panneaux (24) destiné à former un coffrage perdu, comprenant :
- un ensemble de panneaux (24) comportant des rainures (25) présentant une forme en contre dépouille débouchant latéralement sur une face intérieure du panneau (24) et longitudinalement sur un champ supérieur et inférieur du panneau (24),
- au moins un écarteur de panneau (5, 13) comprenant de part et d'autre un organe de coulissement (7, 16, 17, 18) présentant une forme au moins partiellement complémentaire à celle d'une rainure (25), destiné à être glissé verticalement dans une rainure par le champ supérieur d'un panneau (24), le dispositif d'assemblage comprenant de plus un support (1) fixé sur le sol dans l'axe du mur à construire, sur lequel est fixé un écarteur de base (5) de façon à déterminer l'orientation relative de l'écarteur de base (5) par rapport au support (1),
**caractérisé en ce que**
les écarteurs sont des éléments distincts les uns des autres et en que
chaque écarteur (5, 13) comprend des moyens de fixation sur un autre écarteur (5, 13) adjacent dans le sens vertical pour former une succession de parallélogrammes indéformables,
**et en ce que** les organes de coulissement de l'écarteur de base (5) sont destinés à être reçus dans une rainure (25) des panneaux de la rangée inférieure de l'assemblage lors du positionnement de cette rangée inférieure.

2. Dispositif selon la revendication 1, dans lequel l'écarteur de base peut être emboîté sur le support en des emplacements de fixation déterminés.

3. Dispositif selon l'une des revendications 1 et 2, dans lequel le support est constitué par un profilé plat et souple.

4. Dispositif d'assemblage de panneaux selon l'une des revendications 1 à 3, comprenant des moyens de fixation et de solidarisation de l'ensemble comprenant le support (1) et écarteur de base (5) à la fondation ou à la dalle, au niveau de l'axe du mur à construire.

5. Dispositif d'assemblage de panneaux selon la revendication 4, dans lequel les moyens de fixation et de solidarisation de l'ensemble comprenant le support (1) et écarteur de base (5) comprennent un trou (2) et un téton (3) de forme complémentaire, le téton (3) étant percé par un trou traversant (4) permettant le passage d'une tige de fixation et de solidarisation.

6. Dispositif d'assemblage de panneaux selon l'une des revendications 1 à 5, dans lequel le support (1) comprend des moyens de fixation (2) pour un écarteur de base (5) espacés à distance régulière.

7. Dispositif d'assemblage de panneaux selon l'une des revendications 1 à 6, dans lequel au moins un écarteur (13) comprend les organes de coulissement comportant un profilé en forme de demi-cylindre (17).

8. Dispositif d'assemblage de panneaux selon l'une des revendications 1 à 7, dans lequel les organes de coulissement (7, 16, 17, 18) d'au moins un écarteur (5, 13) comprennent une premiere partie supérieure (7, 16) de guidage, de préférence en forme de cylindre, dépassant d'un panneau d'une rangée située en regard de l'écarteur et destinée au positionnement d'un panneau d'une rangée supérieure à celle située en regard de l'écarteur.

9. Dispositif d'assemblage de panneaux selon la revendication 8, dans lequel les organes de coulissement (16, 17, 18) d'au moins un écarteur (13) comprennent une seconde partie inférieure de diamètre réduit (18) pouvant être encastrée dans la première partie supérieure de guidage (7, 16) d'un écarteur adjacent (5, 13).

10. Dispositif d'assemblage de panneaux selon l'une des revendications 1 à 9, dans lequel au moins un écarteur (13) présente une forme en U ou en H, avec une portion intermédiaire reliant deux montants comprenant les organes de coulissement (16, 17, 18).

11. Dispositif selon la revendication 10, comprenant un embout de fermeture (30) du coffrage comportant au moins une rainure (31, 32) sur ses champs périphériques, dans laquelle est reçue au moins une portion des montants d'un écarteur (13).

12. Dispositif d'assemblage de panneaux selon la revendication 11, comprenant au moins un embout (30) de fermeture du coffrage, comportant sur ses champs périphériques une première et une seconde rainures (31, 32), la distance entre la première rainure (31) et une première face de l'embout étant supérieure à la distance entre la seconde rainure (32) et une seconde face de l'embout.

13. Dispositif d'assemblage de panneaux selon l'une des revendications 1 à 12, dans lequel le champ supérieur et/ou le champ latéral des panneaux (24) comprend des parties en saillies (27, 28) ou en creux de forme complémentaire à des parties en creux ou en saillie ménagées sur le champ inférieur du panneau (24) adjacent dans le sens vertical ou un champ latéral du panneau (24) adjacent dans le sens horizontal.

14. Dispositif d'assemblage selon la revendication 13, dans lequel au moins une partie en saillie (27) s'étend sur toute la longueur du panneau (24).

15. Dispositif d'assemblage de panneaux selon l'une des revendications 1 à 14, dans lequel les rainures des panneaux (24) sont disposées à espace régulier.

16. Dispositif d'assemblage de panneaux selon une des revendications 1 à 15, dans lequel les moyens de fixation des écarteurs (5, 13) sont des moyens de clipage comprenant un crochet (21') destiné à coopérer avec une encoche (21) ménagée dans un écarteur adjacent (5, 13) comprenant un bord de retenue, l'encoche (21) étant ouverte dans au moins une direction transversale à la direction de retenue du rebord.

17. Dispositif d'assemblage de panneaux selon l'une des revendications 1 à 16, dans lequel un écarteur de base (5) présente une hauteur inférieure au tiers de la hauteur d'un écarteur (13) n'étant pas un écarteur de base.

## Claims

1. Device for assembling panels (24), intended to form permanent formwork, which comprises:
- a set of panels (24) having undercut grooves (25) opening laterally onto an inner face of the panel (24) and longitudinally onto an upper and lower edge of the panel (24); and
- at least one panel spacer (5, 13) comprising, on either side, a sliding member (7, 16, 17, 18) having a shape at least partly complementing that of a groove (25), intended to be slid vertically in a groove via the upper edge of a panel (24), the assembly device additionally comprising a support (1) fastened to the ground along the axis of the wall to be built, to which support a base spacer (5) is fastened so as to define the relative orientation of the base spacer (5) with respect to the support (1);
**characterized in that:**
the spacers are elements that are distinct from one another and **in that**
each spacer (5, 13) comprises means for fastening it onto another spacer (5, 13) which is adjacent in the vertical direction so as to form a succession of nondeformable parallelograms,
and **in that** the sliding members of the base spacer (5) are intended to be accommodated in a groove (25) of the lower-row panels of the assembly during the positioning of this lower row.

2. Device according to Claim 1, in which the base spacer can be fitted onto the support at defined fastening points.

3. Device according to either of Claims 1 and 2, in which the support consists of a flat flexible strip.

4. Panel assembly device according to one of Claims 1 to 3, which comprises means for fastening the assembly comprising the support (1) and the base spacer (5) to the foundation or to the slab and for consolidating said assembly therewith, along the axis of the wall to be built.

5. Panel assembly device according to Claim 4, in which the means for fastening and consolidating the assembly comprising the support (1) and the base spacer (5) comprise a hole (2) and stud (3) of complementary shape, the stud (3) being pierced by a through-hole (4) allowing passage for a fastening and consolidating rod.

6. Panel assembly device according to one of Claims 1 to 5, in which the support (1) includes fastening means (2) for a base spacer (5) which are spaced apart at regular intervals.

7. Panel assembly device according to one of Claims 1 to 6, in which at least one spacer (13) comprises the sliding members having a section (17) of semicylindrical shape.

8. Panel assembly device according to one of Claims 1 to 7, in which the sliding members (7, 16, 17, 18) of at least one spacer (5, 13) include an upper guiding first part (7, 16), preferably of cylindrical shape, extending beyond a panel of a row located facing the spacer and intended for positioning a panel of a row above that located facing the spacer.

9. Panel assembly device according to Claim 8, in which the sliding members (16, 17, 18) of at least one spacer (13) include a lower second part (18) of smaller diameter that can be fitted into the upper guiding first part (7, 16) of an adjacent spacer (5, 13).

10. Panel assembly device according to one of Claims 1 to 9, in which at least one spacer (13) has a U-shape or an H-shape, with an intermediate portion joining two uprights comprising the sliding members (16, 17, 18).

11. Device according to Claim 10, which includes an end-piece (30) for closing off the formwork, comprising at least one groove (31, 32) on its peripheral edges, in which groove at least one portion of the uprights of a spacer (13) is accommodated.

12. Panel assembly device according to Claim 11, which includes at least one end-piece (30) for closing off the formwork, which includes, on its peripheral edges, first and second grooves (31, 32), the distance between the first groove (31) and a first face of the end-piece being greater than the distance between the second groove (32) and a second face of the end-piece.

13. Panel assembly device according to one of Claims 1 to 12, in which the upper edge and/or the lateral edge of the panels (24) includes projecting parts (27, 28) or recessed parts having a shape complementing recessed or projecting parts provided on the lower edge of the vertically adjacent panel (24) or a lateral edge of the horizontally adjacent panel (24).

14. Assembly device according to Claim 13, in which at least one projecting part (27) extends over the entire length of the panel (24).

15. Panel assembly device according to one of Claims 1 to 14, in which the grooves of the panels (24) are spaced apart at regular intervals.

16. Panel assembly device according to one of Claims 1 to 15, in which the means for fastening the spacers (5, 13) are clip-fastening means comprising a hook (21') designed to cooperate with a notch (21) provided in an adjacent spacer (5, 13) having a retention edge, the notch (21) being open in at least one direction transverse to the retaining direction of the rim.

17. Panel assembly device according to one of Claims 1 to 16, in which a base spacer (5) has less than one third of the height of a spacer (13) that is not a base spacer.

## Patentansprüche

1. Vorrichtung zur Anordnung von Platten (24), die zur Bildung einer verlorenen Schalung bestimmt ist und Folgendes umfasst:
- eine Gruppe von Platten (24) mit Nuten (25), die eine hinterschnittene Form aufweisen, die seitlich an einer Innenfläche der Platte (24) und in Längsrichtung an einer Ober- und einer Unterkante der Platte (24) mündet, und
- mindestens einen Plattenabstandhalter (5, 13), der beiderseits ein Gleitelement (7, 16, 17, 18) umfasst, das eine Form hat, die mindestens teilweise zu der einer Nut (25) komplementär ist, und das dazu bestimmt ist, vertikal in einer Nut über die Oberkante einer Platte (24) verschoben zu werden, wobei die Montagevorrichtung ferner eine Stütze (1) umfasst, die entlang der Achse der zu errichtenden Mauer auf dem Boden fixiert ist und an der ein Basisabstandhalter (5) so fixiert ist, dass die relative Ausrichtung des Basisabstandhalters (5) bezüglich der Stütze (1) bestimmt wird,
**dadurch gekennzeichnet, dass**
die Abstandhalter voneinander verschiedene Elemente sind und dass
jeder Abstandhalter (5, 13) Mittel zur Fixierung an einem anderen, in vertikaler Richtung benachbarten Abstandhalter (5, 13) umfasst, um eine Folge von nicht verformbaren Parallelogrammen zu bilden, und dass
die Gleitelemente des Basisabstandhalters (5) dazu bestimmt sind, bei der Positionierung einer unteren Reihe der Anordnung in einer Nut (25) der Platten dieser unteren Reihe aufgenommen zu werden.

2. Vorrichtung nach Anspruch 1, wobei der Basisabstandhalter an bestimmten Fixierungsstellen in der Stütze eingepasst werden kann.

3. Vorrichtung nach Anspruch 1 oder 2, wobei die Stütze aus einem flachen, flexiblen Profil besteht.

4. Vorrichtung zur Anordnung von Platten nach einem der Ansprüche 1 bis 3, mit Mitteln zur Fixierung und Befestigung der aus der Stütze (1) und dem Basisabstandhalter (5) bestehenden Gruppe am Fundament oder an der Bodenplatte auf der Höhe der Achse der zu errichtenden Mauer.

5. Vorrichtung zur Anordnung von Platten nach Anspruch 4, wobei die Mittel zur Fixierung und Befestigung der aus der Stütze (1) und dem Basisabstandhalter (5) bestehenden Gruppe ein Loch (2) und einen Ansatz (3) mit komplementärer Form umfassen, wobei der Ansatz (3) ein Durchgangsloch (4) aufweist, durch das eine Fixierungs- und Befestigungsstange gehen kann.

6. Vorrichtung zur Anordnung von Platten nach einem der Ansprüche 1 bis 5, wobei die Stütze (1) regelmäßig beabstandete Fixiermittel (2) für einen Basisabstandhalter (5) umfasst.

7. Vorrichtung zur Anordnung von Platten nach einem der Ansprüche 1 bis 6, wobei mindestens ein Abstandhalter (13) die Gleitelemente umfasst, die ein halbzylinderförmiges Profil (17) umfassen.

8. Vorrichtung zur Anordnung von Platten nach einem der Ansprüche 1 bis 7, wobei die Gleitelemente (7, 16, 17, 18) mindestens eines Abstandhalters (5, 13) einen ersten oberen, vorzugsweise zylinderförmigen Führungsteil (7, 16) umfassen, der über eine Platte einer gegenüber dem Abstandhalter angeordneten Reihe hinausgeht und zur Positionierung einer Platte einer Reihe bestimmt ist, die oberhalb der dem Abstandhalter gegenüberliegenden angeordnet ist.

9. Vorrichtung zur Anordnung von Platten nach Anspruch 8, wobei die Gleitelemente (16, 17, 18) mindestens eines Abstandhalters (13) einen zweiten unteren Teil (18) mit kleinerem Durchmesser umfassen, der in den ersten oberen Führungsteil (7, 16) eines benachbarten Abstandhalters (5, 13) eingebettet werden kann.

10. Vorrichtung zur Anordnung von Platten nach einem der Ansprüche 1 bis 9, wobei mindestens ein Abstandhalter (13) U- oder H-förmig ist, wobei ein Zwischenabschnitt zwei Pfosten verbindet, die die Gleitelemente (16, 17, 18) umfassen.

11. Vorrichtung nach Anspruch 10, mit einem Abschlussstück (30) der Schalung, das mindestens eine Nut (31, 32) an seinen Umfangskanten umfasst, in der mindestens ein Abschnitt der Pfosten eines Abstandhalters (13) aufgenommen wird.

12. Vorrichtung zur Anordnung von Platten nach Anspruch 11, mit mindestens einem Abschlussstück (30) der Schalung, das an seinen Umfangskanten eine erste und eine zweite Nut (31, 32) umfasst, wobei der Abstand zwischen der ersten Nut (31) und einer ersten Fläche des Abschlussstücks größer ist als der Abstand zwischen der zweiten Nut (32) und einer zweiten Fläche des Abschlussstücks.

13. Vorrichtung zur Anordnung von Platten nach einem der Ansprüche 1 bis 12, wobei die Oberkante und/oder die Seitenkante der Platten (24) vorragende Teile (27, 28) oder ausgesparte Teile umfassen, deren Form den ausgesparten oder vorragenden Teilen an der Unterkante der in vertikaler Richtung benachbarten Platte (24) oder an einer Seitenkante der in horizontaler Richtung benachbarten Platte (24) entspricht.

14. Anordnungsvorrichtung nach Anspruch 13, wobei sich mindestens ein vorragender Teil (27) über die gesamte Länge der Platte (24) erstreckt.

15. Vorrichtung zur Anordnung von Platten nach einem der Ansprüche 1 bis 14, wobei die Nuten der Platten (24) in regelmäßigen Abständen angeordnet sind.

16. Vorrichtung zur Anordnung von Platten nach einem der Ansprüche 1 bis 15, wobei es sich bei den Mitteln zur Fixierung der Abstandhalter (5, 13) um Klammermittel handelt, die einen Haken (21') umfassen, der dazu bestimmt ist, mit einer Kerbe (21) in einem benachbarten Abstandhalter (5, 13) mit einem Halterand zusammenzuwirken, wobei die Kerbe (21) in mindestens einer quer zur Halterichtung des Rands verlaufenden Richtung offen ist.

17. Vorrichtung zur Anordnung von Platten nach einem der Ansprüche 1 bis 16, wobei ein Basisabstandhalter (5) eine Höhe hat, die weniger als ein Drittel der Höhe eines Abstandhalters (13) beträgt, der kein Basisabstandhalter ist.
